# EUROPÄISCHE PATENTSCHRIFT

(11) **EP 1 860 288 B1**
(45) Veröffentlichungstag und Bekanntmachung des Hinweises auf die Patenterteilung: **11.11.2009**
(21) Anmeldenummer: 07009270.5
(22) Anmeldetag: 09.05.2007
(51) Int. Cl.: F01M 11/00, F01M 11/03, F01M 1/02

(54) **Modul zur Druckumlaufschmierung einer Brennkraftmaschine**
Module for press lubrication of a combustion machine
Module pour la lubrification à pression d'un moteur à combustion interne

(30) Priorität: 23.05.2006 DE 102006024055
(43) Veröffentlichungstag der Anmeldung: 28.11.2007
(73) Patentinhaber: Volkswagen Aktiengesellschaft, 38436 Wolfsburg (DE)
(72) Erfinder: Färber, Klaus, 38158 Gifhorn (DE); Ermisch, Norbert, Bairro: Barbosa Lima 27501-970 Resende / Rio de Janeiro (BR); Slatosch, Ralf, 38102 Braunschweig (DE)

(56) Entgegenhaltungen:
- DE-A1- 19 704 209
- GB-A- 2 352 806
- JP-A- 1 073 108
- JP-A- 2001 065 323

## Beschreibung

Die Erfindung betrifft ein Modul zur Druckumlaufschmierung einer Brennkraftmaschine, bestehend aus zumindest einer Ölpumpe und einem Ölfiltergehäuse mit einem Ölfilter, die im freien Bauraum innerhalb einer im unteren Bereich des Zylinderkurbelgehäuses angeordneten Ölwanne angeordnet sind und wobei die Ölpumpe und das Ölfiltergehäuse sowie Bauteile zur Verbindung von Ölpumpe und Ölfilter auf einem gemeinsamen Trägerkörper befestigt sind, der mit der Brennkraftmaschine verbindbar ist.

Brennkraftmaschinen für den Einsatz in Kraftfahrzeugen weisen überwiegend eine Druckumlaufschmierung auf, wobei den Lagerstellen mittels einer Ölpumpe Öl zugeführt wird. Dem Ölumlauf ist ein Ölfilter zugeordnet, mit dem Verbrennungsrückstände, Abrieb und ähnliche Fremdpartikel aus dem Öl entfernt werden, um dessen Wirksamkeit als Schmiermittel zu gewährleisten und folglich den Verschleiß in den Lagerstellen gering zu halten. Nach dem druckbeaufschlagten Umlauf sammelt sich das Öl in der Ölwanne, die im unteren Bereich des Zylinderkurbelgehäuses angeordnet und zur Kühlung und Entschäumung des Öls sowie als Vorratsbehälter konzipiert ist.

Unabhängig von ihrer jeweils konkreten Konstruktion werden die Baugruppen einer Druckumlaufschmierung zumeist als Einzelkomponenten ausgestaltet, beispielsweise als separate Ölwanne, Ölpumpe oder als separater Ölfilter. Eine derartige Ausgestaltung erfordert allerdings einen erheblichen Bauraum, so dass bereits mehrfach eine bauliche Integration der entsprechenden Baugruppen vorgeschlagen worden ist, um den nur bedingt verfügbaren freien Bauraum besser nutzen zu können.

Aus WO 02 / 103 170 A1 ist eine Brennkraftmaschine bekannt, bei der im Ölsumpf innerhalb der Ölwanne ein Ölfilter angeordnet ist. Dieser Ölfilter ist als Lebensdauerfilter (sog. "Lifetime-Ölfilter") ausgestaltet, der während der gesamten Nutzungsdauer der Brennkraftmaschine keinen Filterwechsel erfordert. Demzufolge sind im Gehäuse der Ölwanne keine zusätzlichen Wartungsöffnungen für den Ölfilter notwendig. Für die Abstützung des Ölfiltergehäuses sind jedoch spezielle Befestigungsmittel an der Innenwand der Ölwanne erforderlich, so dass sich zusätzliche Aufwendungen bezüglich Konstruktion und Herstellung der Ölwanne ergeben.

Aus GB 2 352 806 A ist ein Ölsumpf eines Getriebes bekannt, bei dem innerhalb der Ölwanne ein Ölfilter angeordnet ist. Dieser Ölfilter ist als Lebensdauerfilter ausgestaltet, der während der gesamten Nutzungsdauer der Brennkraftmaschine keinen Filterwechsel erfordert. Demzufolge sind im Gehäuse der Ölwanne keine zusätzlichen Wartungsöffnungen für den Ölfilter notwendig. Der Ölfilter ist mittels einer Platte auf den Flansch der Ölwanne in diese eingelegt und wird in montierter Position mittels der Ölwanne zwischen dem Getriebe und der Ölwanne gehalten.

In DE 196 19 977 C2 wird eine Brennkraftmaschine beschrieben, bei der sowohl der Ölfilter als auch die Ölpumpe in die Ölwanne geschraubt werden. Hierbei können als Ölfilter alternativ Wechselfilter oder Lifetime-Filter verwendet werden, so dass zumindest bei der zweiten Variante ebenfalls keine Wartungsöffnungen für den Ölfilter notwendig sind. Allerdings werden die Ölpumpe und das Ölfiltergehäuse direkt mit der Ölwanne verbunden, so dass auch hier eine spezifische Konstruktion der Ölwanne mit entsprechenden Befestigungsmitteln erforderlich ist.

In DE 197 04 209 A1 wird ebenfalls vorgeschlagen, dass der Ölfilter und die Ölpumpe innerhalb der Ölwanne angeordnet sind. In einer ersten Ausführung werden diese Baugruppen direkt an der Innenwand der Ölwanne abgestützt. Hingegen ist in einer zweiten Ausführung vorgesehen, dass Ölfiltergehäuse und Ölpumpe sowie die Bauteile zur Verbindung von Ölfilter und Ölpumpe zu einem gemeinsamen Modul zusammengefasst sind. Dabei weist das Modul einen Trägerkörper auf, an dem die einzelnen Baugruppen befestigt sind und der mit der Brennkraftmaschine mittels einer Schraub-, Steck-, Schnapp- oder Schweißverbindung verbindbar ist. Somit können die jeweiligen Baugruppen der Druckumlaufschmierung räumlich und zeitlich unabhängig vom eigentlichen Fertigungsprozess der Brennkraftmaschine bereits als separate Einheit vormontiert werden, so dass grundsätzlich Kosten- und Montagevorteile möglich sind. Allerdings wird der Trägerkörper durch eine bauliche Modifizierung des ohnehin kostenintensiven Ölpumpengehäuses geschaffen, so dass sich letztlich zusätzliche Aufwendungen für die Konstruktion und Herstellung der Ölpumpe ergeben.

Aufgabe der Erfindung ist es, ein Modul für Baugruppen zur Druckumlaufschmierung zu schaffen, das einen einfachen und kostengünstig herstellbaren Trägerkörper mit der Funktion eines Ölhobels aufweist, der ohne konstruktive Änderungen der Ölwanne an einer Brennkraftmaschine befestigbar ist.

Diese Aufgabe wird gelöst, indem der Trägerkörper als ein separates Schwallblech ausgestattet ist, wobei im Rahmen der vorliegenden Erfindung unter dem Begriff "Schwallblech" verschiedenartig ausgestaltete Baugruppen mit der Funktion eines sog. "Ölhobels" verstanden werden. Somit wird eine kompakte Modulbauweise von Ölpumpe, Ölfiltergehäuse mit Ölfilter und Schwallblech realisiert. Die Ölpumpe kann alternativ als eine geregelte oder ungeregelte Pumpe ausgestaltet werden. Für den Ölfilter können unterschiedliche Filterwerkstoffe verwendet werden, beispielsweise Metalle, Glasfasern oder auch Vliese.

Durch den Entfall der bisher separat angeordneten Ölfilterbaugruppen wird der Bauraumbedarf vorteilhaft reduziert. Gleichzeitig ist eine Zuordnung weiterer Baugruppen, beispielsweise einer Vakuumpumpe, möglich.

Der erfindungsgemäße Trägerkörper kann mit geringem Bauteil- und Kostenaufwand aus unterschiedlichen Eisen- oder Nichteisenmetallen oder auch aus Kunststoffen hergestellt und ohne bauliche Änderungen der Ölwanne an einer Brennkraftmaschine befestigt werden. Dabei wird dieser als Schwallblech ausgestaltete Trägerkörper an der Unterseite des Zylinderkurbelgehäuses vorzugsweise mit einer Schraubverbindung oder einer Clipverbindung befestigt, Ebenso ist es möglich, dass das Schwallblech mittels einer Schraubverbindung an den Lagerstühlen befestigt wird, wodurch insbesondere eine bessere Steifigkeit und akustische Vorteile erzielt werden.

Weiterhin wird vorgeschlagen, dass als Ölfilter ein Lifetime-Ölfilter verwendet wird, der während der gesamten Nutzungsdauer der Brennkraftmaschine keinen Filterwechsel erfordert. Ein weiterer Vorteil eines solchen Lifetime-Ölfilters ist, dass im Gehäuse der Ölwanne keine Öffnungen zur Wartung des Ölfilters ausgestaltet werden müssen.

Ein Ausführungsbeispiel der Erfindung ist in der Zeichnung dargestellt und wird nachfolgend beschrieben. Es zeigen:
Fig. 1 den grundsätzlichen Aufbau eines erfindungsgemäßen Moduls von unten in Richtung auf das Zylinderkurbelgehäuse betrachtet
Fig. 2 das erfindungsgemäße Modul von oben in Richtung auf die Ölwanne betrachtet
Fig. 3 den Übergangsbereich von Zylinderkurbelgehäuse und Ölwanne schräg von unten betrachtet

Das in der Zeichnung dargestellte Modul ist zur Druckumlaufschmierung einer Brennkraftmaschine geeignet, die ein Zylinderkurbelgehäuse 1 mit einer im unteren Bereich angeordneten Ölwanne 2 aufweist. Das Modul besteht zumindest aus einer Ölpumpe 3 und aus einem Ölfiltergehäuse 4 zur Aufnahme eines nicht näher dargestellten Ölfilters. Die Ölpumpe 3 und das Ölfiltergehäuse 4 sind gemäß Fig. 2 im freien Bauraum innerhalb der Ölwanne 2 angeordnet. Hierbei werden die Ölpumpe 3, das Ölfiltergehäuse 4 und weitere Bauteile 5 zur Verbindung dieser Baugruppen auf einem gemeinsamen Trägerkörper befestigt.

Aus der Zeichnung ist ersichtlich, dass der Trägerkörper als separates Schwallblech 6 ausgestaltet ist, das mit der Brennkraftmaschine verbindbar ist. Dies erfolgt, indem das Schwallblech 6 an der Unterseite vom Zylinderkurbelgehäuse 1 befestigt wird. Diese Befestigung kann verschiedenartig realisiert werden. In einer bevorzugten Ausführung gemäß Fig. 1 und Fig. 3 erfolgt eine Verbindung mit mehreren Schrauben 7. Ebenso kann das Schwallblech 6 mittels einer Clipverbindung am Zylinderkurbelgehäuse 1 befestigt werden, wobei eine solche Variante in der Zeichnung allerdings nicht näher dargestellt ist. Als weitere Alternative ist es möglich, das Schwallblech 6 mittels einer Schraubverbindung an den Lagerstühlen zu befestigen. In diesem Zusammenhang ist nochmals darauf hinzuweisen, dass unter dem Begriff "Schwallblech" gemäß der vorliegenden Erfindung nicht ausschließlich eigentliche Schwallbleche verstanden werden, sondern grundsätzlich verschiedenartig und aus unterschiedlichen Werkstoffen ausgestaltete Baugruppen mit der Funktion eines sog. "Ölhobels".

Dem Ölfiltergehäuse 4 wird ein Lifetime-Ölfilter zugeordnet, der während der gesamten Nutzungsdauer der Brennkraftmaschine ohne Filterwechsel funktionswirksam ist.

Die beschriebene technische Lösung kann in Abhängigkeit der Abmessungen und Einsatzbedingungen der jeweils konkreten Brennkraftmaschine verschiedenartig weiter ausgestaltet werden. In Fig. 1 und Fig. 2 sind lediglich beispielsweise zwei derartige Varianten mit alternativ auswählbaren Anordnungen eines Ölmessstabes 8 dargestellt.

## Patentansprüche

1. Modul zur Druckumlaufschmierung einer Brennkraftmaschine, bestehend aus zumindest einer Ölpumpe und einem Ölfiltergehäuse mit einem Ölfilter, die im freien Bauraum innerhalb einer im unteren Bereich des Zylinderkurbelgehäuses angeordneten Ölwanne angeordnet sind und wobei die Ölpumpe und das Ölfiltergehäuse sowie Bauteile zur Verbindung von Ölpumpe und Ölfilter auf einem gemeinsamen Trägerkörper befestigt sind, der mit der Brennkraftmaschine verbindbar ist, **dadurch gekennzeichnet, dass** der Trägerkörper als ein separates, an der Unterseite des Zylinderkurbelgehäuses (1) der Brennkraftmaschine befestigbares Schwallblech (6) ausgestaltet ist.

2. Modul nach Anspruch 1, **dadurch gekennzeichnet, dass** das Schwallblech (6) mittels einer Schraubverbindung (7) am Zylinderkurbolgehäuse (1) befestigbar ist.

3. Modul nach Anspruch 1, **dadurch gekennzeichnet, dass** das Schwallblech (6) mittels einer Clipverbindung am Zylinderkurbelgehäuse (1) befestigbar ist.

4. Modul nach Anspruch 1, **dadurch gekennzeichnet, dass** das Schwallblech (6) mittels einer Schraubverbindung an den Lagerstühlen befestigbar ist.

5. Modul nach Anspruch 1, **dadurch gekennzeichnet, dass** der dem Ölfiltergehäuse (4) zugeordnete Ölfilter als ein Lifetime-Ölfilter ausgestaltet ist..

## Claims

1. Module for pressure circulation lubrication of an internal combustion engine, composed of at least one oil pump and one oil filter housing with an oil filter which are arranged in the free installation space within an oil sump arranged in the lower region of the cylinder crankcase, and with the oil pump and the oil filter housing and also components for connecting the oil pump and oil filter being fastened to a common support body which can be connected to the internal combustion engine, **characterized in that** the support body is formed as a separate baffle plate (6) which can be fastened to the underside of the cylinder crankcase (1), of the internal combustion engine.

2. Module according to Claim 1, **characterized in that** the baffle plate (6) can be fastened to the cylinder crankcase (1) by means of a screw connection (7).

3. Module according to Claim 1, **characterized in that** the baffle plate (6) can be fastened to the cylinder crankcase (1) by means of a clip connection.

4. Module according to Claim 1, **characterized in that** the baffle plate (6) can be fastened to the bearing pedestals by means of a screw connection.

5. Module according to Claim 1, **characterized in that** the oil filter which is assigned to the oil filter housing (4) is designed as a lifetime oil filter.

## Revendications

1. Module pour la lubrification sous pression dans un moteur à combustion interne, constitué d'au moins une pompe à huile et d'un boîtier de filtre à huile avec un filtre à huile, qui sont disposés dans l'espace de construction libre à l'intérieur d'un carter d'huile disposé dans la partie inférieure du carter moteur, la pompe à huile et le boîtier de filtre à huile ainsi que des composants pour la connexion de la pompe à huile et du filtre à huile étant fixés sur un corps de support commun qui peut être connecté au moteur à combustion interne, **caractérisé en ce que** le corps de support est configuré sous forme de tôle chicane (6) séparée pouvant être fixée sur le côté inférieur du carter moteur (1) du moteur à combustion interne.

2. Module selon la revendication 1, **caractérisé en ce que** la tôle chicane (6) peut être fixée au carter moteur (1) au moyen d'une connexion par vissage (7).

3. Module selon la revendication 1, **caractérisé en ce que** la tôle chicane (6) peut être fixée au moyen d'une connexion par enclipsage au carter moteur (1).

4. Module selon la revendication 1, **caractérisé en ce que** la tôle chicane (6) peut être fixée aux selles d'appui au moyen d'une connexion vissée.

5. Module selon la revendication 1, **caractérisé en ce que** le filtre à huile associé au boîtier de filtre à huile (4) est réalisé sous forme d'un filtre à huile permanent.
